# EUROPÄISCHE PATENTSCHRIFT

(11) **EP 4 334 048 B1**
(45) Veröffentlichungstag und Bekanntmachung des Hinweises auf die Patenterteilung: **30.07.2025**
(21) Anmeldenummer: 22717104.8
(22) Anmeldetag: 21.03.2022
(51) Int. Cl.: B21B 39/14

(54) **VERFAHREN UND VORRICHTUNG ZUM AUSRICHTEN VON MINDESTENS EINEM SEITENFÜHRUNGLINEAL EINES WALZGERÜSTES**
METHOD AND DEVICE FOR ALIGNING AT LEAST ONE LATERAL GUIDE OF A ROLL STAND
PROCÉDÉ ET DISPOSITIF D'ALIGNEMENT D'AU MOINS UN GUIDE LATÉRAL D'UNE CAGE DE LAMINOIR

(30) Priorität: 06.05.2021 DE 102021204580
(43) Veröffentlichungstag der Anmeldung: 13.03.2024
(73) Patentinhaber: SMS group GmbH, 41069 Mönchengladbach (DE)
(72) Erfinder: SAUPE, Michael, 57076 Siegen (DE)
(74) Vertreter: Kross, Ulrich
(86) Internationale Anmeldenummer: PCT/EP2022/057292
(87) Internationale Veröffentlichungsnummer: WO 2022/233494

(56) Entgegenhaltungen:
- EP-B1- 3 365 120
- DE-A1- 102012 224 505
- DE-A1- 4 129 988
- KR-A- 20140 019 619

## Beschreibung

Die Erfindung betrifft ein Verfahren und eine Vorrichtung zum Ausrichten von mindestens einem Seitenführungslineal zur seitlichen Begrenzung eines Transportweges für ein Produkt, insbesondere für ein zu walzendes Walzgut durch ein Walzgerüst.

Derartige Verfahren und Vorrichtungen sind im Stand der Technik grundsätzlich bekannt. So offenbart die europäische Patentschrift EP 3 365 120 B1, die die Basis für den Oberbegriff von Anspruch 1 bzw. Anspruch 10 bildet, eine Gieß- oder Walzanlage zum Herstellen oder Bearbeiten eines Gießstranges. Die Anlage weist einen Transportweg für den Gießstrang auf, wobei am Rand des Transportweges Seitenführungen zum Führen des Gießstrangs vorgesehen sind. Die Seitenführungen werden mit Hilfe von Aktuatoren quer zur Linie des Transportweges in diesen hinein und aus diesem heraus verfahren. Die europäische Patentschrift offenbart darüber hinaus ein Verfahren zum Vermessen einer solchen Seitenführung mit Hilfe von Laserlicht, um die Stärke des Verschleißes in bestimmten Teilbereichen der Seitenführung ermitteln zu können. Das besagte Vermessungssystem wird vor seiner Verwendung in die Gieß- oder Walzanlage eingebaut und dort kalibriert. Die Kalibrierung bedeutet in diesem Zusammenhang zunächst die Feinjustierung bzw. Feinpositionierung einer Lichtquelle, einer Empfangseinrichtung sowie gegebenenfalls einer Reflektoreinrichtung mit Hilfe von zugeordneten Stellelementen so, dass sie optimal zueinander ausgerichtet sind und zusammenwirken können.

Zum Stand der Technik gehört auch das chinesische Gebrauchsmuster CN 203370832 U, welches primär die konstruktive Ausgestaltung einer Schieblehre beschreibt zum parallelen Ausrichten von Seitenführungslinealen am Rand eines Transportweges für insbesondere Brammen. Neben der parallelen Ausrichtung der Seitenführungslineale zueinander und zu der vorgegebenen Mittellinie des Transportweges stellt die Schieblehre auch sicher, dass die jeweiligen Abstände von gegenüberliegenden Seitenführungslinealen zu der Mittellinie um nicht mehr als 5 mm voneinander abweichen.

Der Erfindung liegt die Aufgabe zugrunde, ein alternatives Verfahren und eine alternative Vorrichtung zum Ausrichten von mindestens einem Seitenführungslineal zur seitlichen Begrenzung eines Transportweges für ein Produkt, insbesondere ein zu walzendes Walzgut durch ein Walzgerüst, bereitzustellen.

Diese Aufgabe wird bezüglich des Verfahrens durch das in Patentanspruch 1 beanspruchte Verfahren gelöst.

Durch das beanspruchte Verfahren wird mindestens ein Seitenführungslineal parallel zur Mittenachse des Transportweges ausgerichtet. Durch die beanspruchte Kalibrierung des mindestens einen Seitenführungslineals entlang des Transportweges wird vorteilhafterweise ein einheitlicher homogener Lauf des zu transportierenden Produktes gewährleistet, d. h. insbesondere werden Krümmungen in dem Produkt verhindert. Die antriebs- und bedienseitigen erfindungsgemäß kalibrierten Seitenführungslineale werden durch das erfindungsgemäße Verfahren vorteilhafterweise parallel und fluchtend zueinander eingestellt und es wird das Öffnungsmaß der Seitenführungslineal in einem gemeinsamen Verfahrensablauf kalibriert.

Die beanspruchte rechtwinkelige Abstandsmessung ausgehend von der Mittenachse des Transportweges auf die Messpunkte, welche die Angriffspunkte der Aktuatoren an den Seitenführungslinealen repräsentieren, kann mechanisch, mittels Laser oder visuell erfolgen.

Der Begriff "Angriffspunkte ... repräsentieren" meint hier "in unmittelbarer Nähe", idealerweise in der Mitte der gelenkigen Angriffspunkte. Eingeschlossen in die Bedeutung ist auch ein Messpunkt an der Innenseite eines Seitenführungslineals in kürzester Entfernung zum Angriffspunkt des Aktuators. Die Lage der Messpunkte ist vorzugsweise in Bezug auf alle Angriffspunkte gleich gewählt.

Der Parameter i bezeichnet eine Laufvariable; er bezeichnet gleichermaßen die Anzahl der Messpunkte, wie die Anzahl der Positionssensoren wie die Anzahl der Aktuatoren. Dies ist erfindungsgemäß deshalb möglich und sinnvoll, weil jedem Aktuator zwingend notwendig ein Positionssensor und ein Messpunkt zugeordnet sein muss; andernfalls ist das Verfahren mit dem jeweiligen Aktuator nicht durchführbar.

Das beanspruchte Kalibrierverfahren sowie die Kalibrierung der Öffnungsmaße der Seitenführungslineale sind insbesondere bei der Erstmontage und der Inbetriebnahme eines Walzgerüstes, aber auch bei später notwendigen Neuausrichtungen und Kalibrierungen, z. B. nach Wartungsstillständen und nach dem Austausch diverser Komponenten der Anlage sehr hilfreich. Gerade bei Modernisierungen können mit Hilfe des erfindungsgemäßen Kalibrierverfahrens Fehlstellungen der Seitenführungslineale durch Maßabweichungen aufgrund bestehender Altanlagenkomponenten und Altfundamenten durch die Bauart mit voneinander unabhängig einstellbaren Linealen in Verbindung mit dem erfindungsgemäßen Kalibrierverfahren korrigiert werden.

Vorzugsweise wird gemäß einem ersten Ausführungsbeispiel jedes der Seitenführungslineale von mindestens zwei Aktuatoren angesteuert, die in Längsrichtung des Transportweges versetzt gelenkig an dem Seitenführungslineal angeordnet sind. Die Aktuatoren sind vorteilhafterweise jeweils an der von der Mitte des Transportweges abgewandten (Außen-)Seite der Seitenführungslineale angelenkt. Die Innenseiten der Seitenführungslineale sollten möglichst glatt gehalten werden, um ein ungehindertes Entlanggleiten des Produktes sicherzustellen. Die Aktuatoren sind erfindungsgemäß mit Hilfe von zugeordneten Positionssensoren, d. h. Wegaufnehmern, vorzugsweise sogenannten Temposonics, individuell auf Position ansteuerbar.

Gemäß einem weiteren Ausführungsbeispiel des erfindungsgemäßen Verfahrens erfolgt der Schritt des Definierens der Mittenachse des Transportweges in folgenden Teilschritten:
Zunächst werden ein erster Referenzpunkt x und ein zweiter Referenzpunkt y festgelegt, die beide auf der Mittenachse liegen sollen zum Definieren der Mittenachse. Vorzugsweise wird weiterhin ein Laserstrahl als Referenzachse entlang der durch die Referenzpunkt x und y definierten Mittenachse des Transportweges ausgerichtet.

Weitere Ausführungsbeispiele des erfindungsgemäßen Verfahrens betreffen unterschiedliche mögliche Transportwege. So kann ein Transportweg den Einlauf vor einem Walzgerüst meinen, oder den Einlauf und die Passage des Walzgutes durch den Walzspalt des Walzgerüstes oder die Passage durch den Walzspalt des Walzgutes und den Auslauf aus dem Walzgerüst oder den Auslauf aus dem Walzgerüst oder den Einlauf vor dem Walzgerüst, die Passage durch das Walzgerüst und den Auslauf aus dem Walzgerüst. Für all diese Varianten des Transportweges können die Seitenführungslineale unterschiedlich angeordnet sein. Für all diese Varianten bietet das erfindungsgemäße Verfahren jedoch eine zuverlässige Möglichkeit zur Kalibrierung der Seitenführungslineale bzw. der Aktuatoren.

Die Aufgabe der Erfindung wird schließlich bezüglich der Vorrichtung durch den Anspruch 10 gelöst. Die Vorteile dieser Lösung entsprechen den oben mit Bezug auf das beanspruchte Verfahren genannten Vorteilen.

Der Beschreibung sind zwei Figuren beigefügt, wobei
- Figur 1: die erfindungsgemäße Vorrichtung; und
- Figur 2: das erfindungsgemäße Verfahren
veranschaulicht.

Die Erfindung wird nachfolgend unter Bezugnahme auf die genannten Figuren in Form von Ausführungsbeispielen detailliert beschrieben.

Figur 1 zeigt die erfindungsgemäße Vorrichtung 100 zum Ausrichten von mindestens einem Seitenführungslineal 20-1...20-4 zur seitlichen Begrenzung eines Transportweges für insbesondere ein Walzgut durch ein Walzgerüst 40. Das Walzgerüst 40 ist in Figur 1 abstrahiert auf seine Mittellinie, d. h. die Längsausrichtung seiner Walzen. Diese Mittellinie verläuft quer zur Transportrichtung T des Walzgutes. Die Transportrichtung ist in Figur 1 auch durch Pfeile von links nach rechts gekennzeichnet.

Jedes einzelne Seitenführungslineal 20-1...20-4 wird von jeweils mindestens zwei Aktuatoren A1...A8 gelenkig angesteuert. Mit diesen Aktuatoren ist das Seitenführungslineal in seinem Winkel zur Transportrichtung anstellbar bzw. ausrichtbar und es ist quer zur Transportrichtung, d. h. in den Transportweg hinein oder aus dem Transportweg heraus verschiebbar. Jedem Aktuator A1 ... A8 ist jeweils ein Positionssensor S1 ... S8 zugeordnet zum Erfassen der jeweils aktuellen Position des zugeordneten Aktuators. Die einzelnen Aktuatoren werden angesteuert von einer Steuereinrichtung 120, die erfindungsgemäß zum Durchführen des erfindungsgemäßen Verfahrens programmiert ist. Die Sensoren S1...S8 melden die jeweils erfassten Positionen der Aktuatoren zurück an die Steuereinrichtung. Die erfindungsgemäße Vorrichtung 100 umfasst die Aktuatoren, die Positionssensoren und die Steuereinrichtung. Die Seitenführungslineale 20-1...20-4 sowie das Walzgerüst 40 sind nicht Gegenstand der erfindungsgemäßen Vorrichtung.

Das erfindungsgemäße Verfahren gemäß Figur 2 dient zum Ausrichten der Seitenführungslineale bzw. zum Kalibrieren der die Seitenführungslineale ansteuernden Aktuatoren. In Figur 2 steht der Begriff "Zylinder" als Ausführungsbeispiel für "Aktuator". Es sieht folgende Schritte vor: In einer nicht dargestellten Variante kann die Kalibrierung auch durch Beilagen erfolgen.

Zunächst wird der gradlinige Transportweg für ein Produkt und die Mittenachse des Transportweges definiert. Dazu werden ein erster Referenzpunkt X und ein zweiter Referenzpunkt Y, die beide auf der Mittenachse des Transportwegs liegen sollen, festgelegt. Die Mittenachse selber wird dann vorzugsweise durch Ausrichten eines Laserstrahls als Referenzachse entlang der durch die beiden Referenzpunkte X und Y definierten Mittenachse des Weges definiert; siehe Verfahrensschritt 1 - 3 in Figur 2. Der erste Referenzpunkt X wird vorzugsweise im Bereich des Anfangs einer Seitenführung festgelegt, während der zweite Referenzpunkt Y vorzugsweise am Ende einer Seitenführung Y festgelegt wird, damit die beiden Referenzpunkte X, Y einen möglichst großen Abstand zueinander haben. Je größer der Abstand, desto genauer kann der Transportweg definiert werden.

Schritt 4 des Verfahrens sieht sodann vor, dass alle Seitenführungslineale 20-1...20-4 auf ein maximales Öffnungsmaß, d. h. ihre Aktuatoren A1...A8 in ihre jeweils individuelle minimale Ausfahrposition verfahren werden. In dieser minimalen Ausfahrposition sind die Seitenführungslineale jeweils maximal beabstandet zu der Mittenachse des Transportweges. Während der Schritt 3 des Verfahrens gemäß Figur 2 in jedem Fall erst nach den Schritten 1 und 2 erfolgen kann, kann der Schritt 4 auch zu einem beliebigen Zeitpunkt vor den Schritten 1, 2 oder 3 oder während der Ausführung dieser Schritte erfolgen. Das erfindungsgemäße Verfahren wird überhaupt erst deshalb notwendig, weil typischerweise nicht alle Aktuatoren in exakt dem gleichen Abstand zur Mittenachse des Transportweges vormontiert sind und/oder weil sie in sich Ungenauigkeiten in der Positionierung bzw. in ihren individuellen minimalen Ausfahrpositionen haben.

Nachdem sämtliche Seitenführungslineale 20-1...20-4 in ihre minimalen Ausfahrposition verfahren wurden, werden gemäß dem Verfahrensschritt 5 die jeweils rechtswinkeligen Abstände ai von mindestens 2 Messpunkten i mit i≥2 pro Seitenführungslineal 20-1...20-4 zu der Mittenachse des Transportweges ermittelt. Die Messpunkte repräsentieren dabei jeweils die Anlenkpunkte der Aktuatoren A1...A8 an den Seitenführungslinealen. Idealerweise liegen die Messpunkte in der Mitte der Anlenkpunkte; in der Praxis können die Messpunkte auch an der Innenseite der jeweiligen Seitenführungslineale gewählt werden mit vorzugsweise jeweils kürzesten Abstand zu den jeweils zugehörigen Anlenkpunkten. Aus Gründen eines einheitlichen Messergebnisses ist es jedoch sinnvoll, wenn die Messpunkte an allen Seitenführungslinealen immer in gleicher Weise festgelegt werden.

Nach der Bestimmung der einzelnen individuellen rechtwinkeligen Abstände erfolgt im Verfahrensschritt 6 die Berechnung bzw. Ermittlung von deren Minimum vorzugsweise über alle Aktuatoren und Seitenführungslineale gemittelt. Gemäß Verfahrensschritt 7 erfolgt dann die Ermittlung eines für jeden Aktuator individuellen Kalibrierhubs bzw. Offset-Wertes gemäß der Formel $Δi = ai - amin$

Zum Abschluss des Verfahrens erfolgt gemäß Verfahrensschritt 8 die Kalibrierung der Aktuatoren A1...A8 durch Ändern ihrer jeweils individuellen Ausfahrposition - ausgehend von ihrer jeweiligen minimalen Ausfahrposition - um ihren jeweiligen individuellen Kalibrierhub Δi in eine kalibrierte Ausfahrposition. Diese Veränderung kann erfindungsgemäß realisiert werden entweder durch Ausfahren der Aktuatoren um ihren individuellen Kalibrierhub oder durch Verlängern des Aktuators durch Beilagen, d. h. Distanzstücke in Höhe des Kalibrierhubs Δi oder durch eine anteilige Kombination aus beiden Vorgehensweisen.

Im Ergebnis bewirkt diese Vorgehensweise schlussendlich insbesondere in der kalibrierten Ausfahrposition aller Aktuatoren eine parallele Ausrichtung und gleiche Beabstandung jedes einzelnen Seitenführungslineals zur Mittenachse des Transportweges.

Vorteilhafterweise ist dieses Verfahren anwendbar für verschiedenste Transportwege, d. h. für verschiedenste Konstellationen von Seitenführungslinealen in Bezug auf ein Walzgerüst. Nachfolgend einige Beispiele.

Dabei werden Seitenführungslineale auf der Einlaufseite eines Walzgerüstes als Einlaufseitenführungslineale und Seitenführungslineale auf der Auslaufseite eines Walzgerüstes als Auslaufseitenführungslineale bezeichnet.

### 1. Beispiel:

Mindestens ein Einlaufseitenführungslineal 20-2 ist an - in Transportrichtung (T) gesehen- mindestens einer Seite entlang des Einlaufs vor dem Walzgerüst 40 vorgesehen. Der Transportweg meint den Einlauf vor einem Walzgerüst. Vorzugsweise liegen beide Referenzpunkte X, Y vor dem Walzgerüst 40. Der erste Referenzpunkt X ist weiter von dem Walzgerüst entfernt als der zweite Referenzpunkt Y.

### 2. Beispiel:

Mindestens ein Einlaufseitenführungslineal 20-2 ist an - in Transportrichtung T gesehen - mindestens einer Seite entlang des Einlaufs vor dem Walzgerüst 40 vorgesehen. Der Transportweg meint den Einlauf und die Passage des Walzgutes 40 durch den Walzspalt des Walzgerüstes. Vorzugsweise liegen der erste Referenzpunkt X am Anfang des Einlaufseitenführungslineals bzw. der Einlaufseitenführungslineale und der zweite Referenzpunkt Y hinter dem Walzgerüst.

### 3. Beispiel:

Mindestens ein Auslaufseitenführungslineal 20-4 ist - in Transportrichtung T gesehen - an mindestens einer Seite entlang des Auslaufs hinter dem Walzgerüst 40 vorgesehen. Der Transportweg meint die Passage durch den Walzspalt des Walzgerüstes 40 und den Auslauf aus dem Walzgerüst 40. Vorzugsweise liegen der erste Referenzpunkt X vor dem Walzgerüst 40 und der zweite Referenzpunkt Y hinter dem Walzgerüst, vorzugsweise am Ende des mindestens einen Auslaufseitenführungslineals 20-4.

### 4. Beispiel:

Mindestens ein Auslaufseitenführungslineal 20-4 ist - in Transportrichtung T gesehen - an mindestens einer Seite entlang des Auslaufs hinter dem Walzgerüst 40 vorgesehen. Der Transportweg meint den Auslauf aus dem Walzgerüst 40. Vorzugsweise liegen beide Referenzpunkte X, Y hinter dem Walzgerüst 40, wobei der erste Referenzpunkt X vorzugsweise am Anfang des mindestens einem Auslaufseitenführungslineals und der zweite Referenzpunkt Y vorzugsweise am Ende des mindestens einen Auslaufseitenführungslineals vorgesehen ist.

### 5. Beispiel:

Mindestens ein Einlaufseitenführungslineal 20-2 ist - in Transportrichtung T gesehen - an mindestens einer Seite entlang des Einlaufs vor dem Walzgerüst 40 und mindestens ein Auslaufseitenführungslineal 20-4 ist - in Transportrichtung T gesehen - an mindestens einer Seite entlang des Auslaufs hinter dem Walzgerüst 40 angeordnet. Der Transportweg meint den Einlauf vor dem Walzgerüst 40, die Passage durch das Walzgerüst und den Auslauf aus dem Walzgerüst. Der erste Referenzpunkt X liegt vor dem Walzgerüst, vorzugsweise am Anfang des Einlaufseitenführungslineals und der zweite Referenzpunkt Y liegt hinter dem Walzgerüst 40, vorzugsweise am Ende des Auslaufseitenführungslineals 20-4.

Bei den Aktuatoren handelt es sich vorzugsweise um ansteuerbare Hydraulikzylinder.

### Bezugszeichenliste

- 20-1...20-4: Seitenführungslineal
- 40: Walzgerüst
- 100: Vorrichtung
- 120: Steuereinrichtung

- A1... A8: Aktuatoren
- S1... S8: Positionssensoren
- T: Transportrichtung, Transportweg
- X: erster Referenzpunkt
- Y: zweiter Referenzpunkt

## Patentansprüche

1. Verfahren zum Ausrichten von mindestens einem Seitenführungslineal (20-1...20-4) zur seitlichen Begrenzung eines Transportweges für ein Produkt, insbesondere ein zu walzendes Walzgut durch ein Walzgerüst (40), wobei das Seitenführungslineal (20-1...20-4) mit Hilfe von mindestens zwei Aktuatoren (A1...A8), die an der Außenseite an mindestens zwei Angriffspunkten an dem Seitenführungslineal angelenkt sind, quer zu dem Transportweg in diesen hinein und aus diesem heraus verfahrbar ist
**dadurch gekennzeichnet,**
**dass** das Verfahren folgende Schritte aufweist:
Definieren der Mittenachse des Transportweges;
Verfahren aller Aktuatoren (A1...A8) des Seitenführungslineals (20-1...20-4) in ihre jeweilige minimale Ausfahrposition, so dass das Seitenführungslineal maximal beabstandet ist von der Mittenachse des Transportweges;
Ermitteln der rechtwinkeligen Abstände ai von mindestens zwei Messpunkten i mit i≥2 pro Seitenführungslineal (20-1...20-4) zu der Mittenachse, wenn die Aktuatoren in ihre jeweilige minimale Ausfahrposition verfahren sind, wobei die Messpunkte jeweils die Anlenkpunkte der Aktuatoren (A1...A8) an den Seitenführungslinealen repräsentieren;
Ermitteln des Minimums amin der ermittelten rechtwinkeligen Abstände;
Berechnung eines individuellen Kalibrierhubs Δi für jeden der i Aktuatoren mit i≥2 wie folgt: Δi = ai - amin; und
Kalibrieren der Aktuatoren (A1...A8) durch Ändern ihrer Ausfahrposition - ausgehend von ihrer jeweiligen minimalen Ausfahrposition - um ihren jeweiligen individuellen Kalibrierhub Δi in eine kalibrierte Ausfahrposition.

2. Verfahren nach Anspruch 1,
**dadurch gekennzeichnet,**
**dass** die mindestens zwei Aktuatoren A1...A8) in Längsrichtung des Transportweges bzw. des Seitenführungslineals versetzt gelenkig an dem Seitenführungslineal (20-1...20-4) angeordnet sind.

3. Verfahren nach einem der vorangegangenen Ansprüche;
**dadurch gekennzeichnet,**
**dass** der Schritt des Definierens der Mittenachse des Transportweges folgende Teilschritte umfasst:
Festlegen von einem ersten Referenzpunkt (X) und einem zweiten Referenzpunkt (Y), die beide auf der Mittenachse liegen sollen zum Definieren der Mittenachse; und
vorzugsweise Ausrichten eines Laserstrahls als Referenzachse entlang der durch die beiden Referenzpunkte (X, Y) definierten Mittenachse des Transportweges.

4. Verfahren nach Anspruch 3;
**dadurch gekennzeichnet,**
**dass** mindestens ein Einlaufseitenführungslineal (20-2) an - in Transportrichtung (T) gesehen - mindestens einer Seite entlang des Einlaufs vor dem Walzgerüst (40) vorgesehen ist;
**dass** der Transportweg den Einlauf vor einem Walzgerüst meint;
**dass** vorzugsweise beide Referenzpunkte (X, Y) vor dem Walzgerüst (40) liegen; und
**dass** der erste Referenzpunkt (X) weiter von dem Walzgerüst entfernt ist als der zweite Referenzpunkt (Y).

5. Verfahren nach Anspruch 3;
**dadurch gekennzeichnet,**
**dass** mindestens ein Einlaufseitenführungslineal (20-2) an - in Transportrichtung (T) gesehen - mindestens einer Seite entlang des Einlaufs vor dem Walzgerüst (40) vorgesehen ist;
**dass** der Transportweg den Einlauf und die Passage des Produktes in Form des Walzgutes (40) durch den Walzspalt des Walzgerüstes meint; und dass - in Transportrichtung des Produktes in Form des Walzgutes (40) gesehen - vorzugsweise der erste Referenzpunkt (X) am Anfang des Einlaufseitenführungslineals und der zweite Referenzpunkt (Y) hinter dem Walzgerüst liegt.

6. Verfahren nach Anspruch 3;
**dadurch gekennzeichnet,**
**dass** mindestens ein Auslaufseitenführungslineal (20-4) an - in Transportrichtung (T) gesehen - mindestens einer Seite entlang des Auslaufs hinter dem Walzgerüst (40) vorgesehen ist;
**dass** der Transportweg die Passage durch den Walzspalt des Walzgerüstes (40) und den Auslauf aus dem Walzgerüst (40) meint; und
**dass** - in Transportrichtung des Produktes in Form des Walzgutes gesehen - vorzugsweise der erste Referenzpunkt (X) vor dem Walzgerüst (40) und der zweite Referenzpunkt (Y) hinter dem Walzgerüst, vorzugsweise am Ende des mindestens einen Auslaufseitenführungslineals (20-4) liegt.

7. Verfahren nach Anspruch 3;
**dadurch gekennzeichnet,**
**dass** mindestens ein Auslaufseitenführungslineal (20-4) an - in Transportrichtung (T) gesehen - mindestens einer Seite entlang des Auslaufs hinter dem Walzgerüst (40) vorgesehen ist;
**dass** der Transportweg den Auslauf aus dem Walzgerüst (40) meint; und
**dass** vorzugsweise beide Referenzpunkte (X, Y) hinter dem Walzgerüst (40) liegen, wobei der erste Referenzpunkt (X) vorzugsweise am Anfang des mindestens einen Auslaufseitenführungslineals und der zweite Referenzpunkt (Y) vorzugsweise am Ende des mindestens einen Auslaufseitenführungslineals vorgesehen ist.

8. Verfahren nach Anspruch 3;
**dadurch gekennzeichnet,**
**dass** mindestens ein Einlaufseitenführungslineal (20-2) an - in Transportrichtung (T) gesehen - mindestens einer Seite entlang des Einlaufs vor dem Walzgerüst (40) und mindestens ein Auslaufseitenführungslineal (20-4) an - in Transportrichtung (T) gesehen - mindestens einer Seite entlang des Auslaufs hinter dem Walzgerüst (40) angeordnet ist;
**dass** der Transportweg den Einlauf vor dem Walzgerüst (40), die Passage durch das Walzgerüst und den Auslauf aus dem Walzgerüst mit umfasst; und dass - in Transportrichtung des Produktes in Form des Walzgutes gesehen - der erste Referenzpunkt (X) vor dem Walzgerüst, vorzugsweise am Anfang des Einlaufseitenführungslineals und der zweite Referenzpunkt (Y) hinter dem Walzgerüst (40), vorzugsweise am Ende des Auslaufseitenführungslineals (20-4) liegt.

9. Verfahren nach einem der vorangegangenen Ansprüche,
**dadurch gekennzeichnet,**
**dass** die Veränderung der Ausfahrposition des mindestens einen Aktuators in die kalibrierte Ausfahrposition realisiert werden kann entweder durch Ausfahren der Aktuatoren um ihren individuellen Kalibrierhub oder durch Verlängern des Aktuators durch Beilagen bzw. Distanzstücke in Höhe des Kalibrierhubs Δi oder durch eine anteilige Kombination aus beiden Vorgehensweisen.

10. Vorrichtung (100) zum Ausrichten von mindestens einem Seitenführungslineal (20-1, 20-2, 20-3, 20-4) zur seitlichen Begrenzung eines Transportweges für ein Produkt, aufweisend:
Aktuatoren (A1...A8) zum Verfahren des Seitenführungslineals (20-1...20-4) quer zu dem Transportweg (T) in diesen hinein und aus diesem heraus auf eine vorbestimmte Position; und
eine Steuereinrichtung (120) zum Ansteuern der Aktuatoren (A1...A8);
**dadurch gekennzeichnet,**
**dass** mindestens zwei der Aktuatoren (A1-A8) pro Seitenführungslineal (20-1...20-4) vorgesehen sind, von denen jeweils einer an dem in Transportrichtung (T) des Produktes vorderen und hinteren Bereich des Seitenführungslineals angelenkt ist; und
**dass** die Steuereinrichtung (120) programmiert ist zum
- Verfahren aller Aktuatoren (A1...A8) pro Seitenführungslineal (20-1...20-4) in ihre jeweilige minimale Ausfahrposition, so dass das Seitenführungslineal maximal beabstandet ist von der Mittenachse des Transportweges;
- Berechnen eines individuellen Kalibrierhubs Δᵢ auf Basis der ermittelten rechtwinkeligen Abstände aᵢ und des auf Basis dieser rechtwinkeligen Abstände ermittelten Minimums aₘᵢₙ für jeden der Aktuatoren mit i ≥ 2 wie folgt: Δᵢ = aᵢ - aₘᵢₙ; und
- Kalibrieren der Aktuatoren (A1...A8) durch Ändern ihrer Ausfahrposition - ausgehend von ihrer jeweiligen minimalen Ausfahrposition - um ihren jeweiligen individuellen Kalibrierhub Δi in eine kalibrierte Ausfahrposition; bei der Durchführung des Verfahrens nach einem der vorangegangenen Ansprüche.

11. Vorrichtung nach Anspruch 10
**dadurch gekennzeichnet,**
**dass** vorzugsweise jedem der Aktuatoren (A1...A8) Positionssensoren (S1...S8) zugeordnet sind zum Erfassen der jeweils aktuellen Position des zugeordneten Aktuators (A1...A8).

## Claims

1. Method of aligning at least one lateral guiding straight-edge (20-1 ... 20-4) for lateral bounding of a transport path for a product, particularly a rolling material to be rolled, through a roll stand (40), wherein the lateral guiding straight-edge (20-1 ... 20-4) is movable transversely to the transport path into and out of this with the help of at least two actuators (A1 ... A8) which are pivoted at the lateral guiding straight-edge at the outer side at at least two points of engagement,
**characterised in that**
the method comprises the following steps:
defining the centre axis of the transport path;
moving all actuators (A1 ... A8) of the lateral guiding straight-edge (20-1 ... 20-4) into the respective minimum moved-out position thereof so that the lateral guiding straight-edge is at a maximum spacing from the centre axis of the transport path;
determining the right-angular spacings ai of at least two measuring points i, wherein i ≥ 2, per lateral guiding straight-edge (20-1 ... 20-4) from the centre axis when the actuators are moved into the respective minimum moved-out position thereof, wherein the measuring points respectively represent the points of pivotation of the actuators (A1 ... A8) at the lateral guiding straight-edges;
determining the minimum amin of the determined right-angular spacings;
calculating an individual calibration stroke Δi for each of the i actuators, wherein i ≥ 2, as follows: Δi = ai - amin; and
calibrating the actuators (A1 ... A8) by changing the moved-out position thereof - starting from the respective minimum moved-out position thereof - to a calibrated moved-out position by the respective individual calibration stroke Δi thereof.

2. Method according to claim 1,
**characterised in that**
the at least two actuators (A1 ... A8) are pivotably arranged at the lateral guiding straight-edge (20-1 ... 20-4) to be offset in longitudinal direction of the transport path or the lateral guiding straight-edge.

3. Method according to one of the preceding claims,
**characterised in that**
the step of defining the centre axis of the transport path comprises the following sub-steps:
fixing a first reference point (X) and a second reference point (Y) which are to both lie on the centre axis so as to define the centre axis; and
preferably aligning a laser beam as reference axis along the centre axis, which is defined by the two reference points (X, Y), of the transport path.

4. Method according to claim 3,
**characterised in that**
at least one entry lateral guiding straight-edge (20-2) is provided at at least one side along the entry in front of the roll stand (40) as seen in transport direction (T);
the transport path means the entry in front of a roll stand;
preferably both reference points (X, Y) lie in front of the roil stand (40); and
the first reference point (X) is further from the roll stand than the second reference point (Y).

5. Method according to claim 3,
**characterised in that**
at least one entry lateral guiding straight-edge (20-2) is provided at at least one side along the entry in front of the roll stand (40) as seen in transport direction (T);
the transport path means the entry and the passage of the product in the form of the rolling material (40) through the rolling gap of the roll stand; and
preferably the first reference point (X) lies at the start of the entry lateral guiding straight-edge and the second reference point (Y) behind the roll stand as seen in transport direction of the product in the form of the rolling material (40).

6. Method according to claim 3,
**characterised in that**
at least one exit lateral guiding straight-edge (20-4) is provided at at least one side along the exit behind the roll stand (40) as seen in transport direction (T);
the transport path means the passage through the rolling gap of the roll stand (40) and the exit from the roll stand (40); and
preferably the first reference point (X) lies in front of the roll stand (40) and the second reference point (Y) behind the roll stand (40), preferably at the end of the at least one exit lateral guiding straight-edge (20-4), as seen in transport direction of the product in the form of the rolling material.

7. Method according to claim 3,
**characterised in that**
at least one exit lateral guiding straight-edge (20-4) is provided at at least one side along the exit behind the roll stand (40) as seen in transport direction (T);
the transport path means the exit from the roll stand (40); and
preferably both reference points (X, Y) lie behind the roll stand (40), wherein the first reference point (X) is preferably provided at the start of the least one exit lateral guiding straight-edge and the second reference point (Y) is preferably provided at the end of the least one exit lateral guiding straight-edge.

8. Method according to claim 3,
**characterised in that**
at least one entry lateral guiding straight-edge (20-2) is arranged at at least one side along the entry in front of the roll stand (40) as seen in transport direction (T) and at least one exit lateral guiding straight-edge (20-4) is arranged at at least one side along the exit behind the roll stand (40) as seen in transport direction (T);
the transport path comprises the entry in front of the roll stand (40), the passage through the roll stand and the exit from the roll stand; and
the first reference point (X) lies in front of the roll stand (40), preferably at the start of the entry lateral guiding straight-edge, and the second reference point (Y) behind the roll stand (40), preferably at the end of the exit lateral guiding straight-edge (20-4), as seen in transport direction of the product in the form of the rolling material.

9. Method according to any one of the preceding claims,
**characterised in that**
the change of the moved-out position of the at least one actuator to the calibrated moved-out position can be realised either by moving out the actuators through the individual calibration stroke thereof or by lengthening the actuators by shims or spacers at the height of the calibration stroke Δi or by a proportionate combination of the two procedures.

10. Device for aligning at least one lateral guiding straight-edge (20-1, 20-2, 20-3, 20-4) for lateral bounding of a transport path for a product, comprising:
actuators (A1 ... A8) for moving the lateral guiding straight-edge (20-1 ... 20-4) transversely to the transport path (T) into and out of this with respect to a predetermined position; and
a control device (120) for controlling the actuators (A1 ... A8);
**characterised in that**
at least two of the actuators (A1 - A8) are provided per lateral guiding straight-edge (20-1 ... 20-4), of which a respective one is pivoted at the region, which is forward and rearward in the transport direction (T) of the product, of the lateral guiding straight-edge; and
the control device (120) is programmed to
move all actuators (A1 ... A8) per lateral guiding straight-edge (20-1 ... 20-4) into the respective minimum moved-out position thereof so that the lateral guiding straight-edge has maximum spacing from the centre axis of the transport path;
calculate an individual calibration stroke Δi for each of the actuators on the basis of the determined right-angular spacings ai and of the minimum amin determined on the basis of these right-angular spacings, wherein i ≥ 2, as follows: Δi = ai - amin; and
calibrate the actuators (A1 ... A8) by changing the moved-out position thereof - starting from the respective minimum moved-out position thereof - to a calibrated moved-out position by the respective individual calibration stroke Δi thereof;
in performance of the method according to any one of the preceding claims.

11. Device according to claim 10,
**characterised in that**
preferably position sensors (S1 ... S8) are associated with each of the actuators (A1 ... A8) for detection of the respective current position of the associated actuator (A1 ... A8).

## Revendications

1. Procédé pour aligner au moins une règle de guidage latéral (20-1...20-4) délimitant latéralement un trajet de transport pour un produit, en particulier un produit à laminer, à travers un train de laminoir (40), la règle de guidage latéral (20-1...20-4) étant mobile, à l'aide d'au moins deux actionneurs (A1...A8), qui sont articulés à l'extérieur en au moins deux points d'attaque sur la règle de guidage latéral, transversalement par rapport au trajet de transport, dans et hors de celui-ci,
**caractérisé en ce que**
le procédé comprend les étapes suivantes :
définition de l'axe médian du trajet de transport ;
déplacement de tous les actionneurs (A1...A8) de la règle de guidage latéral (20-1...20-4) dans leur position de sortie minimale respective, de sorte que la règle de guidage latéral soit à une distance maximale de l'axe médian du trajet de transport ;
détermination des distances perpendiculaires aᵢ à partir d'au moins deux points de mesure i avec i ≥ 2 pour chaque règle de guidage latéral (20-1...20-4) jusqu'à l'axe médian, lorsque les actionneurs sont dans leur position de sortie minimale respective, les points de mesure représentant les points d'articulation des actionneurs (A1...A8) sur les règles de guidage latéral ;
détermination du minimum aₘᵢₙ des distances perpendiculaires déterminées ;
calcul d'une course de calibrage individuelle Δᵢ pour chacun des actionneurs i avec i ≥ 2 comme suit : Δᵢ = aᵢ - aₘᵢₙ ; et
calibrage des actionneurs (A1...A8) par modification de leur position de sortie - à partir de leur position de sortie minimale respective - de leur course de calibrage individuelle Δᵢ jusqu'à une position de sortie calibrée.

2. Procédé selon la revendication 1,
**caractérisé en ce que**
lesdits au moins deux actionneurs A1...A8) sont disposés de manière décalée dans la direction longitudinale du trajet de transport ou de la règle de guidage latéral, articulés à la règle de guidage latéral (20-1...20-4).

3. Procédé selon l'une des revendications précédentes,
**caractérisé en ce que**
l'étape de définition de l'axe médian du trajet de transport comprend les sous-étapes suivantes :
détermination d'un premier point de référence (X) et d'un second point de référence (Y), qui doivent tous deux se situer sur l'axe médian afin de définir l'axe médian ; et
préférablement, alignement d'un faisceau laser comme axe de référence le long de l'axe médian du trajet de transport défini par les deux points de référence (X, Y).

4. Procédé selon la revendication 3,
**caractérisé en ce que**
au moins une règle de guidage latéral d'entrée (20-2) est prévue - vue dans la direction de transport (T) - sur au moins un côté le long de l'entrée en amont du train de laminoir (40) ;
**en ce que** le trajet de transport désigne l'entrée en amont d'un train de laminoir ;
**en ce que**, préférablement, les deux points de référence (X, Y) sont situés en amont du train de laminoir (40) ; et
**en ce que** le premier point de référence (X) est plus éloigné du train de laminoir que le second point de référence (Y).

5. Procédé selon la revendication 3,
**caractérisé en ce que**
au moins une règle de guidage latéral d'entrée (20-2) est prévue - vue dans la direction de transport (T) - sur au moins un côté le long de l'entrée en amont du train de laminoir (40) ;
**en ce que** le trajet de transport désigne l'entrée et le passage du produit sous forme de produit à laminer (40) à travers l'interstice de laminage du train de laminoir ; et
**en ce que** - vu dans la direction de transport du produit sous forme de produit à laminer (40) - le premier point de référence (X) se trouve préférablement au début de la règle de guidage latéral d'entrée et le second point de référence (Y) en aval du train de laminoir.

6. Procédé selon la revendication 3,
**caractérisé en ce que**
au moins une règle de guidage latéral de sortie (20-4) est prévue - vue dans la direction de transport (T) - sur au moins un côté le long de la sortie en aval du train de laminoir (40) ;
**en ce que** le trajet de transport désigne le passage à travers l'interstice de laminage du train de laminoir (40) et la sortie du train de laminoir (40) ; et
**en ce que** - vu dans la direction de transport du produit sous forme de produit à laminer - le premier point de référence (X) se situe préférablement en amont du train de laminoir (40) et le second point de référence (Y), préférablement, à l'extrémité de l'au moins une règle de guidage latéral de sortie (20-4).

7. Procédé selon la revendication 3,
**caractérisé en ce que**
au moins une règle de guidage latéral de sortie (20-4) est prévue - vue dans la direction de transport (T) - sur au moins un côté le long de la sortie en aval du train de laminoir (40) ;
**en ce que** le trajet de transport désigne la sortie du train de laminoir (40) ; et
**en ce que**, préférablement, les deux points de référence (X, Y) se trouvent en aval du train de laminoir (40), le premier point de référence (X) se situant préférablement au début de l'au moins une règle de guidage latéral de sortie et le second point de référence (Y) se situant préférablement à l'extrémité de l'au moins une règle de guidage latéral de sortie.

8. Procédé selon la revendication 3,
**caractérisé en ce que**
au moins une règle de guidage latéral d'entrée (20-2) est disposée - vue dans la direction de transport (T) - sur au moins un côté le long de l'entrée en amont du train de laminoir (40), et au moins une règle de guidage latéral de sortie (20-4) est disposée - vue dans la direction de transport (T) - sur au moins un côté le long de la sortie en aval du train de laminoir (40) ;
**en ce que** le trajet de transport comprend l'entrée en amont du train de laminoir (40), le passage à travers le train de laminoir et la sortie en aval de celui-ci ; et
**en ce que** - vu dans la direction de transport du produit sous forme de produit à laminer - le premier point de référence (X) se situe en amont du train de laminoir, préférablement au début de la règle de guidage latéral d'entrée, et le second point de référence (Y) se situe en aval du train de laminoir (40), préférablement à l'extrémité de la règle de guidage latéral de sortie (20-4).

9. Procédé selon l'une des revendications précédentes,
**caractérisé en ce que**
la modification de la position de sortie d'au moins un actionneur vers la position de sortie calibrée peut être réalisée soit par extension de l'actionneur de sa course de calibrage individuelle, soit par allongement de l'actionneur à l'aide de cales ou d'entretoises correspondant à la hauteur de la course de calibrage Δᵢ, soit par une combinaison partielle des deux méthodes.

10. Dispositif (100) pour l'alignement d'au moins une règle de guidage latéral (20-1, 20-2, 20-3, 20-4) délimitant latéralement un trajet de transport pour un produit, comprenant :
des actionneurs (A1...A8) permettant de déplacer la règle de guidage latéral (20-1...20-4) transversalement au trajet de transport (T) dans et hors de celui-ci vers une position prédéterminée ; et
une unité de commande (120) pour piloter les actionneurs (A1...A8) ;
**caractérisé en ce que**
au moins deux des actionneurs (A1-A8) sont prévus pour chaque règle de guidage latéral (20-1...20-4), dont chacun est articulé sur la partie avant et arrière de la règle de guidage latéral, par rapport à la direction de transport (T) du produit ; et
**en ce que** l'unité de commande (120) est programmée pour
- déplacer tous les actionneurs (A1...A8) pour chaque règle de guidage latéral (20-1...20-4) dans leur position de sortie minimale respective, de sorte que la règle de guidage latéral soit à une distance maximale de l'axe médian du trajet de transport ;
- calculer une course de calibrage individuelle Δᵢ sur la base des distances perpendiculaires aᵢ déterminées et du minimum aₘᵢₙ déterminé à partir de celles-ci pour chacun des actionneurs avec i ≥ 2 selon :${Δ}_{i} = {a}_{i} - {a}_{min} ;$et
- calibrer les actionneurs (A1...A8) en modifiant leur position de sortie - à partir de leur position de sortie minimale respective - de leur course de calibrage individuelle Δᵢ jusqu'à une position de sortie calibrée ;
lors de l'exécution du procédé selon l'une des revendications précédentes.

11. Dispositif selon la revendication 10,
**caractérisé en ce que**
des capteurs de position (S1...S8) sont de préférence attribués à chacun des actionneurs (A1...A8) pour détecter la position actuelle respective de l'actionneur (A1...A8) correspondant.
